# EUROPÄISCHE PATENTSCHRIFT

(11) **EP 1 021 961 B1**
(45) Veröffentlichungstag und Bekanntmachung des Hinweises auf die Patenterteilung: **31.01.2007**
(21) Anmeldenummer: 99124373.4
(22) Anmeldetag: 07.12.1999
(51) Int. Cl.: A24C 5/18

(54) **Verfahren und Vorrichtung zum Bilden eines Tabakstrangs**
Method and apparatus for forming a tobacco rod
Méthode et appareil pour former une tige de tabac

(30) Priorität: 14.12.1998 DE 19857296
(43) Veröffentlichungstag der Anmeldung: 26.07.2000
(73) Patentinhaber: Hauni Maschinenbau AG, 21033 Hamburg (DE)
(72) Erfinder: Schumacher, Peter, 22457 Hamburg (DE)

(56) Entgegenhaltungen:
- EP-A2- 0 405 929
- WO-A1-98/36650
- US-A- 3 550 598
- US-A- 4 409 995
- US-A- 4 893 640
- US-A- 5 072 742

## Beschreibung

Die Erfindung betrifft ein Verfahren und eine Vorrichtung zum Bilden eines einen Zusatzstoff enthaltenden Faserstrangs der tabakverarbeitenden Industrie, insbesondere eines Tabakstrangs für die Zigarettenherstellungnach dem Oberbegriff des Anspruchs 1 bzw. des Anspruchs 6.

Aus der EP 0 405 929 A2 ist es bekannt, einem Tabakstrang vor seiner Umhüllung mit einem Hüllmaterialstreifen aus Papier einen flüssigen Zusatzstoff zuzusetzen. Dazu wird der noch nicht umhüllte Tabakstrang in seiner Bewegungsbahn mit dem Zusatzstoff besprüht. Als Zusatzstoffe kommen in erster Linie Aromastoffe oder Aerosole in Frage, wie beispielsweise Menthol oder dgl., die vorzugsweise kurz vor dem Umhüllen des Strangs aufgebracht werden, um ein vorzeitiges Verfliegen des Aromas zu verhindern.

Aus der WO 98 36650 ist ein Verfahren und eine Vorrichtung zum Bilden eines einen Zusatzstoff enthaltenden Tabakstrangs für die Zigarettenherstellung bekannt, bei welchem bzw. mit welcher ein Basisstrang gebildet, längsaxial gefördert und der Zusatzstoff auf den Basisstrang pneumatisch aufgebracht sowie durch Zufuhr weiteren Tabakfasermaterials zum Basisstrang der Zusatzstoff bedeckt und der Tabakfaserstrang gebildet wird.
Der vorliegenden Erfindung liegt die Aufgabe zugrunde, ein weiteres Verfahren und eine weitere Vorrichtung der eingangs angegebenen Art bereitzustellen, das bzw. die eine wohldosierte Zugabe von Zusatzstoffen in einer weniger flüchtigen Form zum Faserstrang erlauben.

Gelöst wird diese Aufgabe durch ein Verfahren mit den Merkmalen des Anspruchs 1 bzw. durch eine Vorrichtung mit den Merkmalen des Anspruchs 6. Der Zusatzstoff wird gemäß der Erfindung also in Form fester Partikel in den Strang eingebracht und vollständig mit dem Fasermaterial, vorzugsweise Schnittabak, umgeben. Der Zusatzstoff ist auf diese Weise zuverlässig in dem Strang und in den aus dem Strang hergestellten Produkten gebunden und kann nicht in die Umgebung entweichen. Gemäß einer bevorzugten Weiterbildung der Erfindung werden die Partikel des Zusatzstoffes in einer bedarfsgerechten Aufeinanderfolge zugeteilt, in wenigstens einer Reihe hintereinander zum Basisstrang gefördert und auf dem bewegten Basisstrang abgelegt. Das erlaubt eine genaue Dosierung des Zusatzstoffes im Strang. Die Ausnutzung der in der Kreisbewegung auf die Partikel wirkenden Fliehkraft zur Vereinzelung der Partikel erleichtert deren Handhabung, verringert den mechanischen Aufwand und gestaltet das Verfahren einfach und zuverlässig, wobei die Einhaltung der gewünschten Partikelmenge und damit die Dosierung des Zusatzstoffes sicher gewährleistet ist. Eine weitere Ausgestaltung des Verfahrens sieht vor, daß die Partikel in einer Bewegungsbahn mit überwiegend horizontaler Richtungskomponente von der Vereinzelungszone zum Basisstrang gefördert werden. Eine Fortführung der Erfindung sieht vor, daß der Basisstrang an einem umlaufenden Saugstrangförderer hängend gefördert wird und daß die zugeführten Partikel mittels eines den Basisstrang am Saugstrangförderer haltenden Saugluftstroms auf dem Basisstrang gehalten werden. So ist es möglich, die Partikel in die Mitte des Strangs einzubringen. Um eine ununterbrochene Zufuhr von Partikeln des Zusatzstoffes zum Strang zu sichern, ist gemäß der Erfindung vorgesehen, daß die in der Kreisbahn bewegte Partikelmenge entsprechend der Partikelentnahme durch kontinuierliche oder diskontinuierliche Partikelzufuhr ergänzt wird.

Die Vorrichtung erlaubt die Zuführung der Partikel des Zusatzstoffes in sehr genauer Dosierung und ihre Einbettung in die Mitte des Faserstrangs.

Damit wird eine Menge ungeordneter Partikel in eine geordnete Reihe von Partikeln überführt, die nacheinander von der Zuteileinrichtung an das Überführungsmittel abgegeben werden. Gemäß einer Weiterbildung der Erfindung ist das Überführungsmittel als Zuführförderer mit Aufnahmen für die von der Zuteileinrichtung abgegebenen Partikel ausgebildet, wobei nacheinander jeweils wenigstens eine Partikelaufnahme des Zuführförderers in der Vereinzelungszone zum Aufnehmen von Partikeln mit der wenigstens einen Abgabeöffnung des rotierenden Behälters korrespondiert. Das gewährleistet die sichere Übernahme der von der Zuteileinrichtung abgegebenen Partikel durch den Zuführförderer. Um zu einer maschinell möglichst einfachen und dennoch zuverlässigen Vereinzelung der Partikel zu kommen, ist der Behälter der Zuteileinrichtung gemäß einem weiteren Vorschlag der Erfindung topfartig mit kreisförmiger Bodenfläche und zur Bodenfläche hin radial divergierender Außenwand ausgebildet und um eine im wesentlichen vertikale Achse in einer im wesentlichen horizontalen Ebene drehbar. Am radial äußeren Rand der Bodenfläche des topfartigen Behälters ist in der achsialen Flucht der radialen Außenwand ein Ring diskreter Abgabeöffnungen für die Partikel vorgesehen. Eine andere Variante besteht darin, daß am radial äußeren Rand der Bodenfläche zwischen der Bodenfläche und der Außenwand als Abgabeöffnung ein Ringspalt vorgesehen ist. Eine solche Ausbildung des rotierenden Behälters bewirkt, daß die auf die Partikel wirkende Fliehkraft die Partikel zu den Abgabeöffnungen hin treibt, durch die sie in der Vereinzelungszone aus dem Behälter austreten, ohne daß zusätzliche Entnahmeeinrichtungen erforderlich sind. Um die Abgabe der Partikel aus dem Behälter zu erleichtern, sind die diskreten Abgabeöffnungen des rotierenden Behälters der Zuteileinrichtung elliptisch ausgebildet, wobei die große Ellipsenachse parallel zur Umfangsrichtung des Behälters verläuft.

Eine besonders vorteilhafte Ausbildung der Erfindung sieht vor, daß das Überführungsmittel als Zahnscheibe mit an ihrem Umfang angeordneten Zähnen und der Größe der Partikel entsprechenden Zahnzwischenräumen ausgebildet ist, die unter der Bodenfläche des Vorratsbehälters in einer zu dieser parallelen Ebene umlaufend antreibbar ist. Die Peripherie der Zahnscheibe durchläuft dabei einerseits die Vereinzelungszone und andererseits die Abgabezone in der Bewegungsbahn des Basisstrangs. Die Zahnzwischenräume sind auf der der Bodenfläche des Vorratsbehälters gegenüberliegenden Seite und an der radialen Außenseite zur Bildung von Aufnahmekammern für die Partikel durch Begrenzungsflächen abgedeckt. Als Begrenzungsflächen dienen stationäre Führungsflächen, die die Zahnzwischenräume zur Bildung der Aufnahmekammern für die Partikel zumindest auf dem Wegabschnitt zwischen der Vereinzelungszone und der Ablagezone am Basisstrang radial und axial begrenzen. Diese mechanische Führung der Partikel auf ihrem Weg aus der Vereinzelungszone in die Ablagezone verhindert Partikelverluste und erspart den hohen Aufwand für pneumatische Haltemittel.

Eine weitere Fortführung der Erfindung sieht vor, daß der Radius der Zahnscheibe größer ist als der des rotierenden Behälters der Zuteileinrichtung und daß die Zahnscheibe und der Behälter zueinander exentrisch um parallele Achsen umlaufen. Die Anordnung ist so getroffen, daß die Bewegungsbahn der Zahnzwischenräume von den Abgabeöffnungen des Behälters in der Vereinzelungszone zur Ablagezone in der Bewegungsbahn des Basisstrangs verläuft.

Gemäß einer bevorzugten Weiterbildung der Erfindung erfolgt die Ablage der Partikel des Zusatzstoffes in der Ablagezone etwa auf der Mittellinie des Basisstrangs.

Dadurch ergibt sich eine konzentrische Anordnung der Partikel im Faserstrang. Um die Konfiguration des Basisstrangs durch das Ablegen der Partikel nicht zu beeinträchtigen, ist die Umfangsgeschwindigkeit der Zahnscheibe vorzugsweise etwa gleich der Fördergeschwindigkeit des Basisstrangs.

Die Erfindung bietet in vorteilhafter Weise die Möglichkeit, einen Faserstrang der tabakverarbeitenden Industrie, insbesondere einen Tabakstrang für die Zigarettenherstellung, zu bilden, der in seinem Innern in sehr gleichmäßiger Verteilung und Dosierung einen Zusatzstoff enthält. Da dieser Zusatzstoff in festem Aggregatzustand oder als in Mikrokapseln eingeschlossene Flüssigkeit im Strang vorliegt, ist er, anders als aufgesprühte Zusatzstoffe, bis zum Verbrauch der aus dem Strang hergestellten Artikel weitgehend beständig. Die erfindungsgemäß vorgeschlagene Zuführ- und Ablegeeinrichtung ist einfach aufgebaut und erlaubt eine sichere Vereinzelung der zunächst als ungeordnete Menge zugeführten Partikel und ihre geordnete Überführung in die Mitte des Strangs. Der Betrieb der Vorrichtung ist wenig aufwendig.

Die Erfindung wird nun anhand der Zeichnung näher erläutert.
Es zeigen:
- Figur 1: eine Ansicht einer Vorrichtung nach der Erfindung in einer schemati schen Darstellung,
- Figur 2: eine Ansicht der Zuführ- und Ablegeeinrichtung etwa entlang der Linie II - II der Figur 1,
- Figur 3: eine vergrößerte Darstellung der Zuführ- und Ablegeeinrichtung,
- Figur 4: eine Ansicht in Richtung des Pfeils IV in Figur 3,
- Figur 5: eine schematische Darstellung der relativen Anordnung des Behälters der Zuteileinrichtung, der Zahnscheibe und der Bewegungsbahn des Basisstrangs und
- Figur 6: eine vergrößerte Darstellung des Ausschnitts VI der Figur 5.

Die Figuren 1 bis 6 zeigen ein derzeit bevorzugtes Ausführungsbeispiel der Vorrichtung nach der Erfindung, wobei in allen Figuren gleiche Teile mit denselben Bezugszeichen versehen sind.

In Figur 1 ist eine Seitenansicht einer Vorrichtung zum Bilden eines Zigarettenstrangs 1 dargestellt, der in seinem Innern wenigstens eine Reihe von Partikeln 2 eines Zusatzstoffes enthält und von dem im weiteren, hier nicht dargestellten Verlauf nacheinander Zigaretten für die Weiterverarbeitung zu Plain- oder Filterzigaretten abgeschnitten werden.

Einige dieser Partikel 2 sind in den Figuren 1 bis 4 unmaßstäblich groß angedeutet. Tatsächlich handelt es sich bei diesen Partikeln um kleine Kügelchen, die aus einem festen Zusatzstoff bestehen, um Mikrokapseln, die einen flüssigen Zusatzstoff enthalten oder um Kügelchen eines porösen Trägermaterials, das mit dem Zusatzstoff getränkt ist, der beim Konsumieren der aus dem Strang hergestellten Zigaretten freigeben wird. Die Größe der Partikel beträgt vorzugsweise etwa 0,5 bis 1,0 Millimeter, kann aber auch darüber oder darunter liegen. In dieser Form in den Strang und damit in die Zigaretten eingebrachte Zusatzstoffe verlieren auch nach längerer Lagerungszeit der Produkte ihre Aromaeigenschaften nicht, so daß die gewünschte Qualität der Produkte langfristig erhalten bleibt.

In Figur 1 ist eine seitliche Gesamtansicht einer Vorrichtung 3 zum Bilden eines Partikel eines Zusatzstoffes enthaltenden Zigarettenstrangs 1 schematisch dargestellt. Diese Vorrichtung weist eine Strangherstelleinrichtung 4 zum Bilden und längsachsialen Fördern eines Basisstrangs 6 aus Schnittabak durch eine Ablagezone 7, eine Zuführ- und Ablegeeinrichtung 8 zum Zuführen und zum Ablegen von Partikeln 2 auf dem Basisstrang 6 und eine Strangbildungseinheit 9 zum Einbetten der Partikel und zum Bilden eines Tabakstrangs 11 auf.

Der Basisstrang 6 wird in der Strangherstelleinrichtung 4 an einem Saugband 12 gebildet, das in einem von zwei Seitenwänden 13 und 13a begrenzten Kanal 32 und über Rollen 14 geführt und derart angetrieben ist, daß es sich mit seinem unteren Trum 12a in Richtung eines Pfeils 16 bewegt. Auf der Oberseite des Saugbandes 12 befindet sich eine Saugkammer 17, die für eine Luftströmung sorgt, die einen Schauer von Tabakfasern in Richtung von Pfeilen 18 nach oben zieht, wo sie sich als dünne Schicht oder Basisstrang 6 am Fördertrum 12a des Saugbands 12 anlegen und in Pfeilrichtung 16 gefördert werden. Der Basisstrang 6 wird von einem an sich bekannten Egalisator 19 geglättet, der von dem Basisstrang überschüssigen Tabak 21 abnimmt. Dieser wird von einer nicht dargestelllten Förderschnecke und einem Förderband 22 abgefördert. Als Strangherstelleinrichtung 4 kann beispielsweise eine Verteilereinheit vom Typ VE der Anmelderin eingesetzt werden, deren Einsatz in Verbindung mit den Strangherstellungsmaschinen des Typs Protos der Anmelderin allgemein bekannt und gebräuchlich ist.

Der egalisierte Basisstrang 6 gelangt in die Ablagezone 7, in der die später zu beschreibende Zufuhr- und Ablegeeinrichtung 8 Partikel 2 eines Zusatzstoffes auf dem Basisstrang 6 ablegt. Diese Partikel werden unterhalb des Basisstrangs 6 von der Seite her in den Saugkanal zwischen den Seitenwänden 13 eingeführt und von dem durch die Saugkammer 17 bewirkten Saugzug an den Basisstrang angesaugt und dort während der weiteren Strangbewegung in Pfeilrichtung 16 gehalten.

Im weiteren Verlauf gelangt der Basisstrang 6 mit den Partikeln 2 zur Strangbildungseinheit 9, in der weitere Tabakfasern in einem Schauer entsprechend den Pfeilen 23 zu dem Saugband 12 gefördert werden und die Partikel 2 sowie den Basisstrang 6 zur Bildung eines Tabakstrangs 11 überstreuen. Die von dem Saugband abgewandte Oberfläche des Tabakstranges 11 wird von einem weiteren an sich bekannten Egalisator 24 geglättet. Letzterer weist zwei nicht dargestellte Klemmscheiben auf, die den überschüssigen Tabak zwischen sich halten. Eine Bürste oder ein Paddel 26 entfernt den Überschußtabak 27, der von dem Förderband 22 abgefördert wird. Eine höhenverstellbare Rolle 28 dient zum Herabsetzen oder Erhöhen der Menge des Überschußtabaks 27.

Der egalisierte Tabakstrang 11 wird anschließend zu einer an sich bekannten Umhüllungsvorrichtung 29 (auch Format genannt) gefördert, in der er in bekannter Weise fortlaufend von einem Zigarettenpapierstreifen 31 zur Bildung eines Zigarettenstranges 1 umhüllt wird. Von diesem Zigarettenstrang 1 werden mittels eines bekannten, nicht dargestellten Messerapparates fortlaufend Zigaretten abgeschnitten, die in ihrem Innern eine Reihe von Partikeln 2 eines Zusatzstoffes und darum herum angeordneten Tabak aufweisen.

Unter Bezugnahme auf die Figuren 2 bis 5 werden nun der Aufbau und die Funktion der Zuführ- und Ablegeeinrichtung 8 näher beschrieben. Die Figuren zeigen den von den Seitenwänden 13 und 13a begrenzten Saugkanal 32, in welchem das Fördertrum 12a des Saugbandes 12 in bekannter Weise geführt ist. Dieses Fördertrum 12a trägt den Basisstrang 6, der mittels Saugzug aus der hinter dem Saugband liegenden Saugkammer 17 hängend an dem Saugband gehalten wird. Die Saugkammer 17 ist in den Figuren 2 und 3 nur fragmentarisch dargestellt.

Die Zuführ- und Ablegeeinrichtung 8 weist eine Zuteileinrichtung 33 und ein Überführungsmittel 34 auf. Die Zuteileinrichtung 33 ist im dargestellten Ausführungsbeispiel als topfartiger Behälter 36 mit einer kreisförmigen Bodenfläche 37 und einer zur Bodenfläche hin divergierenden radialen Außenwand 38 ausgebildet. Im radial äußeren Randbereich der Bodenfläche 37 sind in einer ringartigen Anordnung entlang dem Umfang der Bodenfläche mit der Innenfläche der Außenwand 38 fluchtende Abgabeöffnungen 39 angeordnet, deren Ausbildung in der Ausschnittsvergrößerung der Figur 6 zu erkennen ist. Danach sind die Abgabeöffnungen 39 eingangsseitig elliptisch ausgebildet, wobei ihre große Achse in Umfangsrichtung der Bodenfläche 37 verläuft. Auslaßseitig sind die Abgabeöffnungen 39 etwa kreisförmig ausgebildet, so daß sie von der Einlaßseite zur Auslaßseite im wesentlichen trichterförmig ausgebildet sind. Die elliptische Ausbildung der Abgabeöffnungen 39 erleichtert die Abgabe der Partikel 2 aus dem Behälter 36.

Der topfartige Behälter 36 ist um eine Achse 41 drehbar gelagert. An seinem Aussenumfang ist er mit einem Zahnkranz 42 versehen. Von einem Motor 43 wird der Behälter 36 über ein Zahnrad 44 angetrieben, das mit dem Zahnkranz 42 kämmt. Natürlich können hier auch andere Antriebsmittel, beispielsweise ein Zahnriementrieb, eingesetzt werden.

Das Überführungsmittel 34 ist als Zahnscheibe 46 mit Zähnen 47 und Zahnzwischenräumen 48 an seinem Umfang ausgebildet, wobei die Abmessungen der Zahnzwischenräume etwa der Größe der zu fördernden Partikel 2 entsprechen. Die Zahnscheibe 46 läuft dicht unterhalb der Bodenfläche 37 des Behälters 36 in einer zur Bodenfläche parallelen Ebene um eine Achse 49 um und ist über ein Zahnrad- oder Riemengetriebe 51 vom Motor 43 synchron zum Behälter 36 angetrieben.

Aus einem Nachfüllvorrat 52 werden die Partikel 2 von oben über eine Rutsche 53 in den Behälter 36 eingegeben. Die Rotation des Behälters 36 bewirkt eine Ansammlung der Partikel 2 an der Außenwand 38 des Behälters 36, an der entlang sie unter der Wirkung der Fliehkraft nach unten zu den in der Bodenfläche 37 angeordneten Abgabeöffnungen 39 getrieben werden. Diese Bewegung wird durch die zur Bodenfläche 38 hin divergierende Ausbildung der Außenwand 38 wirksam unterstützt. Während des Umlaufs des Behälters 36 treten die Partikel 2 in die Abgabeöffnungen 39 ein, wie das Figur 3 zeigt, und werden darin von der Oberfläche der dicht unter dem Behälter 36 rotierenden Zahnscheibe 46 gehalten. Durch die trichterförmige Ausbildung der Abgabeöffnungen 39 wird der Vorgang des Eintretens der Partikel unterstützt.

Der Radius RZ der Zahnscheibe 46 ist größer als der Radius RB der Bodenfläche 37 des Behälters 36. Die Achse 41 des Behälters 36 ist zur Achse 49 der Zahnscheibe 46 so versetzt, daß die Zähne 47 und die Zahnzwischenräume 48 der Zahnscheibe in einer Vereinzelungszone 54 mit den Abgabeöffnungen 39 in der Bodenfläche des Behälters 36 korrespondieren, daß also Abgabeöffnungen 39 und Zahnzwischenräume 48 gleichzeitig und möglichst synchron die Vereinzelungszone 54 durchlaufen. Dabei gelangen die während des Umlaufs des Behälters in die Abgabeöffnungen 39 eingetretenen Partikel 2 einzeln oder in Gruppen vorgegebener Anzahl nacheinander in aufeinanderfolgende Zahnzwischenräume 48 und werden in diesen als geordnete Reihe zur Ablagezone 7 hin gefördert. Die Figuren 2 und 5 zeigen die relative Anordnung des rotierenden Behälters 36 und der Zahnscheibe 46 und machen den Verlauf des Förderweges 56 der Partikel 2 in den Zahnzwischenräumen 48 der Zahnscheibe 46 von der Vereinzelungszone 54 zur Ablagezone 7 deutlich. Figur 3 und Figur 4 zeigen, daß die Zahnzwischenräumen 48 zur Bildung von Aufnahmekammern für die Partikel 2 an der Unterseite mit einer Platte 57 und radial außen mit einer stationären konzentrischen Führungsfläche 58 begrenzt sind. Mit einer Deckplatte 59 ist die Bewegungsbahn der Partikel 2 an der Oberseite bedeckt (Figur 3).

Im Betrieb ist die Rotationsgeschwindigkeit des Behälters 36 groß genug zu wählen, daß die Partikel 2 unter der Wirkung der Fliehkraft zur Außenwand 38 hin gedrängt werden. Sie ist so auf die Drehgeschwindigkeit der Zahnscheibe 46 abgestimmt, daß aus den Abgebeöffnungen 39 in der Vereinzelungszone 54 in jeden Zahnzwischenraum 48 wenigstens ein Partikel 2 übergeben wird. Vorzugsweise sind die Abgabeöffnungen 39 und die Zahnzwischenräume 48 in demselben Abstand zueinander angeordnet. Der Behälter und die Zahnscheibe können mit derselben Umfangsgeschwindigkeit rotieren, so daß beim Durchgang durch die Vereinzelungszone 54 jede Abgabeöffnung 39 zum Übergeben eines Partikels mit einem Zahnzwischenraum 48 zusammentrifft. Um die Übergabebedingungen zu verbessern, kann es vorteilhaft sein, die Rotationsgeschwindigkeit des Behälters 36 und die Zahnscheibe 46 unterschiedlich einzustellen. So kann die Rotationsgeschwindigkeit des Behälters 36 kleiner sein als die der Zahnscheibe 46, wenn dabei noch die erforderliche Fliehkraft auf die Partikel 2 ausgeübt wird. Besonders vorteilhaft und für den Vorgang der Übergabe der Partikel 2 an die Zahnscheibe 46 sicherer ist es, die Rotationsgeschwindigkeit des Behälters größer als die der Zahnscheibe 46 einzustellen. Die Wahl des optimalen Geschwindigkeitsverhältnisses wird eine Sache der empirischen Einstellung sein. Auf diese Weise wird auf den Basisstrang 6 in der Ablagezone 7 eine lückenlose Reihe 61 von Partikeln 2 des Zusatzstoffes abgelegt.

## Patentansprüche

1. Verfahren zum Bilden eines einen Zusatzstoff enthaltenden Faserstrangs der tabakverarbeitenden Industrie, insbesondere eines Tabakstrangs für die Zigarettenherstellung, bei welchem ein Basisstrang gebildet und längsaxial gefördert wird, auf den Basisstrang Partikel eines Zusatzstoffes aufgelegt werden und durch Zufuhr weiteren Fasermaterials zum Basisstrang die Partikel bedeckt werden und der Faserstrang gebildet wird, eine Menge von Partikeln des Zusatzstoffes in ungeordneter Formation auf einer Kreisbahn unter Fliehkraftwirkung durch eine Vereinzelungszone bewegt wird und in der Vereinzelungszone eine wenigstens einreihige Aufeinanderfolge von Partikeln gebildet, zum Basisstrang gefördert und auf diesem abgelegt wird.

2. Verfahren nach Anspruch 1, **dadurch gekennzeichnet, daß** die Partikel des Zusatzstoffes in einer bedarfsgerechten Aufeinanderfolge zugeteilt, in wenigstens einer Reihe hintereinander zum Basisstrang gefördert und auf dem bewegten Basisstrang abgelegt werden.

3. Verfahren nach Anspruch 1 oder 2, **dadurch gekennzeichnet, daß** die Partikel in einer Bewegungsbahn mit überwiegend horizontaler Richtungskomponente von der Vereinzelungszone zum Basisstrang gefördert werden.

4. Verfahren nach einem der Ansprüche 1 bis 3, **dadurch gekennzeichnet, daß** der Basisstrang an einem umlaufenden Saugstrangförderer hängend gefördert wird und daß die zugeführten Partikel mittels eines den Basisstrang am Saugstrangförderer haltenden Saugluftstroms auf dem Basisstrang gehalten werden.

5. Verfahren nach einem der Ansprüche 1 bis 4, **dadurch gekennzeichnet, daß** die in der Kreisbahn bewegte Partikelmenge entsprechend der Partikelentnahme durch kontinuierliche oder diskontinuierliche Partikelzufuhr ergänzt wird.

6. Vorrichtung zum Bilden eines einen Zusatzstoff enthaltenden Faserstrangs der tabakverarbeitenden Industrie, insbesondere eines Tabakstrangs für die Zigarettenherstellung, umfassend eine Strangherstelleinrichtung (4) zum Bilden und längsaxialen Fördern eines Basisstrangs (6) aus Fasermaterial durch eine Ablagezone (7), eine Zuführ- und Ablegeeinrichtung (8) zum Zuführen und zum Ablegen von Partikeln (2) des Zusatzstoffes in der Ablagezone (7) auf dem Basisstrang und eine Strangbildungseinheit (9) zum Bedecken der Partikel und zum Bilden des Faserstrangs (11) durch Aufbringen weiteren Fasermaterials auf die Partikel und den Basisstrang, wobei die Zuführ- und Ablegeeinrichtung (8) eine die Partikel (2) in ungeordneter Formation bereithaltende Zuteileinrichtung (33) mit einer Anordnung (38, 39) zum Abgeben einer Folge von Partikeln in einer Vereinzelungszone (54) und Überführungsmittel (34) zum Fördern der von der Zuteileinrichtung (33) abgegebenen Partikel in einer wenigstens einreihigen Folge (61) entlang einer Bewegungsbahn zur Ablagezone (7) am Basisstrang (6) aufweist und die Zuteileinrichtung (33) einen um eine Drehachse (41) rotierend antreibbaren Behälter (36) zum Bereithaiten und Bewegen einer Menge der Partikel (2) des Zusatzstoffes auf einer Kreisbahn aufweist, welcher an seiner Peripherie mit wenigstens einer Abgabeöffnung (39) zur Abgabe der Partikel in der Vereinzelungszone (54) an das Überführungsmittel (34) versehen ist.

7. Vorrichtung nach Anspruch 6, **dadurch gekennzeichnet, daß** das Überführungsmittel (34) als Zuführförderer (46) mit Aufnahmen (48) für die von der Zuteileinrichtung (33) abgegebenen Partikel (2) ausgebildet ist und daß nacheinander jeweils wenigstens eine Partikelaufnahme (48) des Zuführförderers in der Vereinzelungszone (54) zum Aufnehmen von Partikeln mit der wenigstens einen Abgabeöffnung (39) des rotierenden Behälters (36) korrespondiert.

8. Vorrichtung nach Anspruch 6 oder 7, **dadurch gekennzeichnet, daß** der Behälter (36) der Zuteileinrichtung (33) topfartig mit kreisförmiger Bodenfläche (37) und zur Bodenfläche hin radial divergierender Außenwand (38) ausgebildet und um eine im wesentlichen vertikale Achse (41) drehbar ist.

9. Vorrichtung nach Anspruch 8, **dadurch gekennzeichnet, daß** zwischen der Bodenfläche (37) des topfartigen Behälters (36) und seiner radialen Außenwand (38) als Auslaßöffnung (39) für die Partikel (2) ein Ringspalt vorgesehen ist.

10. Vorrichtung nach Anspruch 8, **dadurch gekennzeichnet, daß** am radial äußeren Rand der Bodenfläche (37) des topfartigen Behälters (36) in der Flucht der radialen Außenwand (38) ein Ring diskreter Abgabeöffnungen (39) vorgesehen ist.

11. Vorrichtung nach Anspruch 10, **dadurch gekennzeichnet, daß** die Abgabeöffnungen (39) des rotierenden Behälters (36) der Zuteileinrichtung (33) elliptisch ausgebildet sind, wobei die große Ellipsenachse parallel zur Umfangsrichtung des Behälters verläuft.

12. Vorrichtung nach einem der Ansprüche 6 bis 11, **dadurch gekennzeichnet, daß** das Überführungsmittel (34) als Zahnscheibe (46) mit an ihrem Umfang angeordneten Zähnen (47) und der Größe der Partikel (2) entsprechenden Zahnzwischenräumen (48) ausgebildet ist, die unter der Bodenfläche (37) des Behälters (36) in einer zu dieser parallelen Ebene umlaufend antreibbar ist, daß die Peripherie der Zahnscheibe (46) einerseits die Vereinzelungszone (54) und andererseits die Abgabezone (7) in der Bewegungsbahn (32) des Basisstrangs (6) durchläuft und daß die Zahnzwischenräume (48) auf der der Bodenfläche (37) des Behälters (36) gegenüberliegenden Seite und an der radialen Außenseite zur Bildung von Aufnahmekammern für die Partikel (2) durch Begrenzungsflächen (57, 58) abgedeckt sind.

13. Vorrichtung nach Anspruch 12, **dadurch gekennzeichnet, daß** als Begrenzungsflächen (57, 58) stationäre Führungsflächen vorgesehen sind, die die Zahnzwischenräume (48) zur Bildung der Aufnahmekammern für die Partikel (2) zumindest auf dem Wegabschnitt zwischen der Vereinzelungszone (54) und der Ablagezone (7) am Basisstrang (6) radial und axial begrenzen.

14. Vorrichtung nach Anspruch 12 oder 13, **dadurch gekennzeichnet, daß** der Radius (RZ) der Zahnscheibe (46) größer ist als der (RB) des rotierenden Behälters (36) der Zuteileinrichtung (33), daß die Zahnscheibe (46) und der Behälter (36) zueinander exentrisch um parallele Achsen (49, 41) umlaufen, so daß die Bewegungsbahn der Zahnzwischenräume (48) von den Abgabeöffnungen (39) des Behälters (36) in der Vereinzelungszone (54) zur Ablagezone (7) in der Bewegungsbahn des Basisstrangs (6) verläuft.

15. Vorrichtung nach einem der Ansprüche 6 bis 14, **dadurch gekennzeichnet, daß** die Ablage der Partikel (2) des Zusatzstoffes in der Ablagezone (7) etwa auf der Mittellinie des Basisstrangs (6) erfolgt.

16. Vorrichtung nach einem der Ansprüche 11 bis 15, **dadurch gekennzeichnet, daß** die Umfangsgeschwindigkeit der Zahnscheibe (46) etwa gleich der Fördergeschwindigkeit des Basisstrangs (6) ist.

17. Vorrichtung nach einem der Ansprüche 6 bis 16, **dadurch gekennzeichnet, daß** die Umfangsgeschwindigkeit der Zahnscheibe (46) etwa gleich der Umfangsgeschwindigkeit des Behälters (36) ist.

18. Vorrichtung nach einem der Ansprüche 6 bis 16, **dadurch gekennzeichnet, daß** die Umfangsgeschwindigkeit der Zahnscheibe (46) größer oder kleiner als die des Behälters (36) ist.

## Claims

1. Method for forming an additive-containing fibre rod of the tobacco-processing industry, in particular a tobacco rod for cigarette production, in which a basic rod is formed and conveyed longitudinal-axially, particles of an additive are deposited on the basic rod and by supplying further fibre material to the basic rod the particles are covered and the fibre rod is formed, a quantity of particles of the additive is moved in unordered formation on a circular path under the effect of centrifugal force through a singularising zone and an at least single-row succession of particles is formed in the singularising zone, conveyed to the basic rod and deposited thereon.

2. Method according to Claim 1, **characterised in that** the particles of the additive are apportioned in a succession appropriate to requirements, conveyed in at least one row one behind the other to the basic rod and deposited on the moving basic rod.

3. Method according to Claim 1 or 2, **characterised in that** the particles are conveyed in a movement path with predominantly horizontal direction component from the singularising zone to the basic rod.

4. Method according to one of Claims 1 to 3, **characterised in that** the basic rod is conveyed in a manner suspended from a circulating suction rod conveyor and **in that** the supplied particles are held on the basic rod by means of a suction air flow holding the basic rod on the suction rod conveyor.

5. Method according to one of Claims 1 to 4, **characterised in that** the particle quantity moving in the circular path is supplemented by continuous or discontinuous particle supply corresponding to the particle removal.

6. Apparatus for forming an additive-containing fibre rod of the tobacco-processing industry, in particular a tobacco rod for cigarette production, comprising a rod-producing device (4) for forming and longitudinal-axially conveying a basic rod (6) of fibre material through a depositing zone (7), a supplying and depositing device (8) for supplying and depositing particles (2) of the additive in the depositing zone (7) on the basic rod, and a rod-forming unit (9) for covering the particles and for forming the fibre rod (11) by depositing further fibre material onto the particles and the basic rod, the supplying and depositing device (8) having an apportioning device (33) which keeps the particles (2) ready in unordered formation and has an arrangement (38, 39) for delivering a succession of particles in a singularising zone (54) and transfer means (34) for conveying the particles, delivered by the apportioning device (33), in an at least single-row succession (61) along a movement path to the depositing zone (7) at the basic rod (6), and the apportioning device (33) having a container (36) which is rotationally drivable about an axis of rotation (41), serves for keeping ready and moving a quantity of particles (2) of the additive on a circular path and at its periphery is provided with at least one delivery opening (39) for delivering the particles in the singularising zone (54) to the transfer means (34).

7. Apparatus according to Claim 6, **characterised in that** the transfer means (34) is designed as a supply conveyor (46) having receptacles (48) for the particles (2) delivered by the apportioning device (33), and **in that**, for the purpose of receiving particles, in each case at least one particle receptacle (48) of the supply conveyor successively corresponds in the singularising zone (54) with the at least one delivery opening (39) of the rotating container (36).

8. Apparatus according to Claim 6 or 7, **characterised in that** the container (36) of the apportioning device (33) is of pot-like design with a circular base (37) and an outer wall (38) diverging radially towards the base and is rotatable about a substantially vertical axis (41).

9. Apparatus according to Claim 8, **characterised in that** an annular gap is provided between the base (37) of the pot-like container (36) and its radial outer wall (38) as an outlet opening (39) for the particles (2).

10. Apparatus according to Claim 8, **characterised in that** a ring of discrete delivery openings (39) is provided at the radially outer edge of the base (37) of the pot-like container (36) in line with the radial outer wall (38).

11. Apparatus according to Claim 10, **characterised in that** the delivery openings (39) of the rotating container (36) of the apportioning device (33) are of elliptical design, the major axis of the ellipse running parallel to the circumferential direction of the container.

12. Apparatus according to one of Claims 6 to 11, **characterised in that** the transfer means (34) is designed as a toothed disc (46) which has teeth (47) arranged at its circumference and tooth spaces (48) corresponding to the size of the particles (2) and which is drivable in a circulating manner below the base (37) of the container (36) in a plane parallel to the base, **in that** the periphery of the toothed disc (46) passes on the one hand through the singularising zone (54) and on the other hand through the depositing zone (7) in the movement path (32) of the basic rod (6), and **in that** the tooth spaces (48) are covered, on the side opposite the base (37) of the container (36) and at the radial outer side, by delimiting surfaces (57, 58) for the purpose of forming receiving chambers for the particles (2).

13. Apparatus according to Claim 12, **characterised in that** the delimiting surfaces (57, 58) provided are stationary guiding surfaces which radially and axially delimit the tooth spaces (48), for the purpose of forming the receiving chambers for the particles (2), at least on the path section between the singularising zone (54) and the depositing zone (7) at the basic rod (6).

14. Apparatus according to Claim 12 or 13, **characterised in that** the radius (RZ) of the toothed disc (46) is greater than that (RB) of the rotating container (36) of the apportioning device (33), **in that** the toothed disc (46) and the container (36) circulate eccentrically with respect to one another about parallel axes (49, 41), so that the movement path of the tooth spaces (48) runs from the delivery openings (39) of the container (36) in the singularising zone (54) to the depositing zone (7) in the movement path of the basic rod (6).

15. Apparatus according to one of Claims 6 to 14, **characterised in that** the deposition of the particles (2) of the additive in the depositing zone (7) takes place approximately on the centre line of the basic rod (6).

16. Apparatus according to one of Claims 11 to 15, **characterised in that** the circumferential speed of the toothed disc (46) is approximately equal to the conveying speed of the basic rod (6).

17. Apparatus according to one of Claims 6 to 16, **characterised in that** the circumferential speed of the toothed disc (46) is approximately equal to the circumferential speed of the container (36).

18. Apparatus according to one of Claims 6 to 16, **characterised in that** the circumferential speed of the toothed disc (46) is greater or less than that of the container (36).

## Revendications

1. Procédé pour former un boudin de fibres de l'industrie de transformation du tabac contenant un additif, en particulier un boudin de tabac pour la fabrication de cigarettes, selon lequel un boudin de base est formé et est transporté dans la direction de son axe longitudinal, des particules d'un additif sont appliquées sur le boudin de base et, par amenée d'un supplément de matériau fibreux au boudin de base, les particules sont recouvertes et le boudin de fibres est formé, une quantité de particules de l'additif est déplacée à travers une zone de séparation, en formation désordonnée, sur une trajectoire circulaire, soumise à la force centrifuge, et dans la zone de séparation, une succession de particules, sur au moins une rangée, est formée, acheminée au boudin de base et déposée sur ce dernier.

2. Procédé selon la revendication 1, **caractérisé en ce que** les particules de l'additif sont distribuées en une succession conforme aux besoins, acheminées l'une à la suite de l'autre, sur au moins une rangée, jusqu'au boudin de base et déposées sur le boudin de base déplacé.

3. Procédé selon la revendication 1 ou 2, **caractérisé en ce que** les particules sont transportées de la zone de séparation au boudin de base, sur une trajectoire de déplacement ayant une composante directionnelle principalement horizontale.

4. Procédé selon l'une des revendications 1 à 3, **caractérisé en ce que** le boudin de base est transporté suspendu à un transporteur de boudin à aspiration défilant en continu et **en ce que** les particules amenées sont retenues sur le boudin de base au moyen d'un flux d'air aspirant retenant le boudin de base au contact du transporteur de boudin à aspiration.

5. Procédé selon l'une des revendications 1 à 4, **caractérisé en ce que** la quantité de particules déplacée sur la trajectoire circulaire, est complétée par un apport continu ou intermittent de particules, correspondant au prélèvement de particules.

6. Installation pour la formation d'un boudin de fibres de l'industrie de transformation du tabac contenant un additif, en particulier d'un boudin de tabac pour la fabrication de cigarettes, comprenant un dispositif de production de boudin (4) destiné à former et faire avancer, dans la direction de son axe longitudinal, un boudin de base (6) de matériau fibreux à travers une zone de dépôt (7), un dispositif d'amenée et de dépôt (8) destiné à amener et à déposer des particules (2) de l'additif dans la zone de dépôt (7), sur le boudin de base, et une unité de formation de boudin (9) destinée à recouvrir les particules et à former le boudin de fibres (11) en répandant un supplément de matériau fibreux sur les particules et le boudin de base, le dispositif d'amenée et de dépôt (8) présentant un distributeur (33) qui maintient les particules (2) à disposition, en formation désordonnée, et qui comporte une structure (38, 39) pour délivrer une suite de particules dans une zone de séparation (54) et des moyens de transfert (34) destinés à transporter les particules, délivrées par le distributeur (33), en une suite (61) sur au moins une rangée, le long d'une trajectoire de déplacement, jusqu'à la zone de dépôt (7) sur le boudin de base (6), et le distributeur (33) présentant un récipient (36) pouvant être entraîné en rotation autour d'un axe de rotation (41), afin de maintenir à disposition et de déplacer une quantité de particules (2) de l'additif sur une trajectoire circulaire, récipient qui est pourvu, à sa périphérie, d'au moins une ouverture de délivrance (39) pour délivrer les particules, dans la zone de séparation (54), au moyen de transfert (34).

7. Installation selon la revendication 6, **caractérisée en ce que** le moyen de transfert (34) est réalisé sous forme d'un transporteur d'amenée (46), qui présente des logements (48) pour les particules (2) délivrées par le distributeur (33), et **en ce que** successivement au moins un logement à particule (48) respectif du transporteur d'amenée est, dans la zone de séparation (54), placé dans une position correspondant à la au moins une ouverture de délivrance (39) du récipient tournant (36), afin de recevoir des particules.

8. Installation selon la revendication 6 ou 7, **caractérisée en ce que** le récipient (36) du distributeur (33) est doté d'une forme en pot, avec une surface de fond (37) circulaire et une paroi extérieure (38) divergeant radialement en direction de la surface de fond, et est mobile en rotation autour d'un axe (41) sensiblement vertical.

9. Installation selon la revendication 8, **caractérisée en ce que**, entre la surface de fond (37) du récipient (36) en forme de pot et sa paroi extérieure radiale (38), il est prévu une fente annulaire faisant office d'ouverture de sortie (39) pour les particules (2).

10. Installation selon la revendication 8, **caractérisée en ce que**, le long du bord radialement extérieur de la surface de fond (37) du récipient (36) en forme de pot, il est prévu, dans l'alignement de la paroi extérieure radiale (38), un anneau d'ouvertures de délivrance (39) individuelles.

11. Installation selon la revendication 10, **caractérisée en ce que** les ouvertures de délivrance (39) du récipient tournant (36) du distributeur (33) sont dotées d'une forme elliptique, le grand axe d'ellipse s'étendant alors parallèlement à la direction circonférentielle du récipient.

12. Installation selon l'une des revendications 6 à 11, **caractérisée en ce que** le moyen de transfert (34) est réalisé sous forme d'un disque denté (46) qui présente des dents (47) disposées sur sa circonférence et des cavités entre dents (48) correspondant à la taille des particules (2), et qui peut être entraîné en rotation continue sous la surface de fond (37) du récipient (36), dans un plan parallèle à cette dernière, **en ce que** la périphérie du disque denté (46) pénètre, d'une part, dans la zone de séparation (54) et, d'autre part, dans la zone de délivrance (7), sur la trajectoire de déplacement (32) du boudin de base (6), et **en ce que** les cavités entre dents (48) sont couvertes par des surfaces de délimitation (57, 58), sur la face opposée à la surface de fond (37) du récipient (36) et au niveau du côté extérieur radial, afin de former des alvéoles de réception pour les particules (2).

13. Installation selon la revendication 12, **caractérisée en ce qu'**il est prévu comme surfaces de délimitation (57, 58), des surfaces de guidage fixes, qui limitent radialement et axialement les cavités entre dents (48), afin de former les alvéoles de réception pour les particules (2), au moins sur le secteur du trajet entre la zone de séparation (54) et la zone de dépôt (7) sur le boudin de base (6).

14. Installation selon la revendication 12 ou 13, **caractérisée en ce que** le rayon (RZ) du disque denté (46) est supérieur à celui (RB) du récipient tournant (36) du distributeur (33), **en ce que** le disque denté (46) et le récipient (36) tournent, excentrés l'un par rapport à l'autre, autour d'axes parallèles (49, 41), afin que la trajectoire de déplacement des cavités entre dents (48) s'étende des ouvertures de délivrance (39) du récipient (36), dans la zone de séparation (54), jusqu'à la zone de dépôt (7) sur la trajectoire de déplacement du boudin de base (6).

15. Installation selon l'une des revendications 6 à 14, **caractérisée en ce que** le dépôt des particules (2) de l'additif s'effectue, dans la zone de dépôt (7), à peu près sur l'axe central du boudin de base (6).

16. Installation selon l'une des revendications 11 à 15, **caractérisée en ce que** la vitesse périphérique du disque denté (46) est à peu près égale à la vitesse de transport du boudin de base (6).

17. Installation selon l'une des revendications 6 à 16, **caractérisée en ce que** la vitesse périphérique du disque denté (46) est à peu près égale à la vitesse périphérique du récipient (36).

18. Installation selon l'une des revendications 6 à 16, **caractérisée en ce que** la vitesse périphérique du disque denté (46) est plus grande ou plus petite que celle du récipient (36).
